# EUROPÄISCHE PATENTSCHRIFT

(11) **EP 1 944 405 B1**
(45) Veröffentlichungstag und Bekanntmachung des Hinweises auf die Patenterteilung: **10.06.2015**
(21) Anmeldenummer: 07025188.9
(22) Anmeldetag: 28.12.2007
(51) Int. Cl.: D06F 81/10

(54) **Bügeltischplatte**
Ironing board
Plateau de table à repasser

(30) Priorität: 09.01.2007 DE 102007001416
(43) Veröffentlichungstag der Anmeldung: 16.07.2008
(73) Patentinhaber: Leifheit AG, 56377 Nassau (DE)
(72) Erfinder: Esser, Hans-Peter, 01445 Radebeul (DE)
(74) Vertreter: Bungartz, Klaus Peter

(56) Entgegenhaltungen:
- EP-A2- 1 321 567
- EP-A2- 1 690 977
- AT-B- 169 214
- DE-A1- 19 854 090
- DE-A1-102005 025 365
- DE-A1-102005 055 053
- DE-T2- 60 210 098
- Various: "Metallschaum" Wikipedia 1. November 2006 (2006-11-01), XP002586355 Gefunden im Internet: URL:http://de.wikipedia.org/w/index.php?ti tle=Metallschaum&oldid=23261703> [gefunden am 2010-06-09]

## Beschreibung

Die Erfindung betrifft eine Bügeltischplatte und einen Bügeltisch.

Aus DE 198 54 090 A1 ist eine Bügeltischplatte mit einem äußeren, umlaufenden Tragrahmen, auf den ein die Bügelfläche aufspannendes Element aus Streckmetall aufgebracht ist, bekannt. Bügeltische dieser Art haben den Vorteil, dass sie insbesondere beim Bügeln mit sehr viel Dampf erzeugenden Dampfstationen dampfdurchlässig sind, so dass sich keine Staunässe in der Bügeltischauflage bildet. Bügeltischplatten dieser Art haben jedoch den besonderen Nachteil, dass die Herstellung besonders aufwendig ist und dass die Bügeltischplatten ein hohes Gewicht aufweisen, so dass sie nur mühsam transportierbar sind.

Aus EP 1 321 567 B1 ist eine Bügeltischplatte bekannt, die als einteiliger Formkörper aus einem Hartschaumstoff besteht, wobei der einteilige Formkörper auf seiner Unterseite Vertiefungen und/oder Erhebungen aufweist, die der Aufnahme von Elementen eines Stützgestells dienen. Diese Bügeltischplatte hat den Nachteil, dass sie weitgehend Dampf undurchlässig ist, so dass die Verwendung von viel Dampf erzeugenden Bügeleisen oder Dampfstationen bei dieser Bügeltischplatte bereits nach kurzer Zeit zu einer Durchnässung der Platte selbst, aber insbesondere des Bügeltischplattenbezugs führt. Darüber hinaus müssen Bügeltischplatten aus Kunststoff, da sie in sich - bei vernünftiger Plattendicke - meist nicht ausreichend stabil sind, mit stabilisierenden Tragebauteilen versehen werden; ähnlich wie bei Bügeltischplatten mit einem Streckmetallüberzug.

Aus AT 169 214 B ist ein Bügelholz mit einer festen Grundplatte und einem buckelförmig gewölbten Körper aus einer leichten, porösen Holzfasermasse nach Art der Holzfaserdämmplatten bekannt.

Auch aus DE 10 2005 025 365 A1 ist unter anderem eine Bügeltischplatte aus Schaumstoff und/oder aus Hartschaumstoff und/oder aus Metall und/oder aus Kunststoff bekannt.

In DE 10 2005 055 053 A1, welche nicht Stand der Technik nach Artikel 54(2) EPÜ oder Artikel 54(3) EPÜ ist, ist ein Bügeltisch beschrieben, dessen Arbeitsfläche aus einem porösen mineralischen Werkstoff mit hoher Wasserspeicherfähigkeit besteht. Der mineralische Werkstoff kann beispielsweise aus Naturstein bestehen.

Es ist Aufgabe der vorliegenden Erfindung eine Bügeltischplatte anzugeben, die einfach herstellbar, einfach transportierbar und darüber hinaus für den Gebrauch von viel Dampf erzeugenden Dampfbügeleisen bzw. Benutzung von Dampfstationen geeignet ist.

Die Aufgabe wird durch eine Bügeltischplatte und einen Bügeltisch mit einer Bügeltischplatte gelöst, die dadurch gekennzeichnet ist, dass die Bügeltischplatte aus Metallschaum besteht.

Vorteilhafte Ausgestaltungen der Erfindung sind in den Unteransprüchen angegeben.

Die erfindungsgemäße Bügeltischplatte hat den Vorteil, dass sie auch ohne stabilisierenden Rahmen auch bei geringer Plattendicke von ca. 10 bis 15 mm ausreichend in sich stabil ist, so dass keine zusätzlichen stabilisierenden Rahmenteile nötig sind. Die erfindungsgemäße Bügeltischplatte ist daher vergleichsweise sehr leicht und daher - verbaut in einem Bügeltisch - sehr leicht mit diesem transportierbar.

Die erfindungsgemäße Bügeltischplatte hat den weiteren besonderen Vorteil, dass ihre Oberfläche dampfdurchlässig ist, so dass der auf das Bügelgut aufgebrachte und durch dieses hindurchtretende Dampf durch die Bügeltischplatte hindurch abziehen kann. Hierbei kann in einer besonderen Ausführungsform vorgesehen sein, dass die Porenstruktur des Metallschaums derart gewählt ist, dass der in die Bügeltischplatte eintretende Dampf - vorzugsweise weitgehend vollständig - in dieser kondensiert, so dass die Umgebungsluft nicht mit Wasserdampf angereichert wird und dem Benutzer somit ein angenehmes Bügeln ermöglicht. In einer ganz besonderen Ausführungsform ist vorgesehen, dass der zu Wasser kondensierte Dampf mit einer Sammeleinrichtung - beispielsweise einer unter dem Metallschaum angebrachten Wanne oder einer unter dem Metallschaum angebrachten Folie gesammelt wird.

In einer besonders leichten Ausführungsform der erfindungsgemäßen Bügeltischplatte weist der Metallschaum Aluminium und/oder eine Aluminiumlegierung auf. Der Metallschaum kann jedoch auch aus nahezu jedem anderem Metall, beispielsweise aus Eisen und/oder aus Kupfer bestehen. Die Materialwahl des Metallschaums sowie die Wahl der Porengröße ermöglicht es, die erfindungsgemäße Bügeltischplatte an die individuellen Anforderungen des herzustellenden Bügeltischs anzupassen.

In einer vorteilhaften Ausführungsform weist die Bügeltischplatte zumindest ein fest angegossenes und/oder fest eingegossenes Bauteil auf. Das zumindest eine festangegossene und/oder fest eingegossene Bauteil kann beispielsweise als Befestigungsmittel zum Anbringen von Zubehörteilen - wie beispielsweise Bügeleisen oder Dampfstationenablagen oder Steckdosen - oder zum Anbringen eines Standgestells ausgebildet sein. In einer anderen Ausführungsform ist vorgesehen, dass das zumindest eine angegossene und/oder eingegossene Bauteil Teil eines Standgestells und/oder Teil eines Zubehörteils ist.

In einer weiteren vorteilhaften Ausführungsform der erfindungsgemäßen Bügeltischplatte weist diese auf ihrer Unterseite Ausnehmungen auf, in die Teile eines Standgestells - vorzugsweise formschlüssig - einfügbar sind.

Die erfindungsgemäße Bügeltischplatte ist vorzugsweise einstückig hergestellt. Sie kann beispielsweise als einstückiger Formkörper hergestellt sein. Der Formkörper kann unterschiedlichste Formen aufweisen. Beispielsweise kann die Bügeloberfläche der Bügeltischplatte zur Erleichterung des Bügelvorgangs leicht gewölbt sein. Es ist auf einfache Weise auch möglich, die Bügeltischplatte mit einem Schulterbogen oder mit einer Ausbuchtung zum Bügeln von Ärmeln oder Hosenbeinen zu versehen.

Um ein Durchtreten bzw. ein Eintreten des Dampfes in die Bügeltischplatte zu ermöglichen ist der Metallschaum vorzugsweise offenporig ausgebildet.

Für andere Anwendungen - beispielsweise zur Verwendung von Bügeleisen mit geringem Dampfausstoß - kann jedoch auch vorgesehen sein, dass die Bügeltischplatte dampfundurchlässig ausgebildet ist. Hierbei bietet es sich an, den Metallschaum geschlossenporig auszubilden. Eine dampfundurchlässige Ausführung der erfindungsgemäßen Bügeltischplatte hat den Vorteil, dass der Dampf dem Durchtreten durch das Bügelgut an der Bügeloberfläche der Bügeltischplatte reflektiert wird und erneut in das Bügelgut eintreten kann.

In der Zeichnung ist der Erfindungsgegenstand schematisch dargestellt und wird anhand der Figur nachfolgend beschrieben, wobei gleich wirkende Elemente mit denselben Bezugszeichen versehen sind. Dabei zeigt:

Fig. 1 einen Bügeltisch mit einer erfindungsgemäßen Bügeltischplatte.

Figur 1 zeigt einen Bügeltisch 1 mit einer erfindungsgemäßen Bügeltischplatte 2, die aus Metallschaum besteht. In den Metallschaum sind Befestigungsmittel 3 fest eingegossen, die es ermöglichen, die Bügeltischplatte 2 einfach und zuverlässig mit einem Standgestell 4, das als zusammenklappbares Scherengestell ausgebildet ist - wiederlösbar - zu verbinden. Die eingegossenen Befestigungsmittel 3 weisen Gewindestifte auf, die ein einfaches Anschrauben des Standgestells 4 ermöglichen. Unter dem Metallschaum ist eine Wanne 5 angeordnet, die zum Auffangen des im Metallschaum zu Wasser kondensierten Dampfes dient.

### Bezugszeichenliste:

- 1: Bügeltisch
- 2: Bügeltischplatte
- 3: Befestigungsmittel
- 4: Standgestell
- 5: Wanne

## Patentansprüche

1. Bügeltischplatte (2), **dadurch gekennzeichnet, dass** die Bügeltischplatte (2) aus Metallschaum besteht.

2. Bügeltischplatte (2) nach Anspruch 1, **dadurch gekennzeichnet, dass** der Metallschaum Aluminium und/oder eine Aluminiumlegierung aufweist und/oder dass der Metallschaum Eisen und/oder Kupfer beinhaltet.

3. Bügeltischplatte (2) nach einem der Ansprüche 1 oder 2, **dadurch gekennzeichnet, dass** die Bügeltischplatte (2) zumindest ein fest angegossenes und/oder eingegossenes Bauteil aufweist.

4. Bügeltischplatte (2) nach Anspruch 3, **dadurch gekennzeichnet, dass** das zumindest eine angegossene und/oder eingegossene Bauteil als Befestigungsmittel (3) zum Anbringen von Zubehörteilen, wie beispielsweise Bügeleisenablagen, oder zum Anbringen eines Standgestells (4) ausgebildet ist und/oder dass das zumindest eine angegossene und/oder eingegossene Bauteil Teil eines Standgestells (4) und/oder Teil eines Zubehörteils ist.

5. Bügeltischplatte (2) nach einem der Ansprüche 1 bis 4, **dadurch gekennzeichnet, dass** die Bügeltischplatte (2) auf der Unterseite Ausnehmungen aufweist, in die Teile eines Standgestells (4) einfügbar sind.

6. Bügeltischplatte (2) nach einem der Ansprüche 1 bis 5, **dadurch gekennzeichnet, dass** die Bügeltischplatte (2) einstückig hergestellt ist und/oder dass die Bügeltischplatte (2) als einstückiger Formkörper hergestellt ist.

7. Bügeltischplatte (2) nach einem der Ansprüche 1 bis 6, **dadurch gekennzeichnet, dass** die Bügeltischplatte (2) dampfdurchlässig ist.

8. Bügeltischplatte (2) nach einem der Ansprüche 1 bis 6, **dadurch gekennzeichnet, dass** die Bügeltischplatte (2) dampfundurchlässig ist.

9. Bügeltischplatte (2) nach einem der Ansprüche 1 bis 8, **dadurch gekennzeichnet, dass** die Bügeltischplatte (2) derart ausgelegt ist, dass beim Bügeln verwendeter Dampf in der Bügeltischplatte (2) kondensiert.

10. Bügeltischplatte (2) nach Anspruch 9, **dadurch gekennzeichnet, dass** eine Sammelvorrichtung zum Auffangen des zu Wasser kondensierten Dampfs vorgesehen ist, die insbesondere als unterhalb des Metallschaums angeordnete Wanne (5) und/oder Folie ausgebildet sein kann.

11. Bügeltisch (1), **dadurch gekennzeichnet, dass** er eine Bügeltischplatte (2) nach einem der Ansprüche 1 bis 10 aufweist.

## Claims

1. Ironing board panel (2), **characterised in that** the ironing board panel (2) consists of metal foam.

2. Ironing board panel (2) according to claim 1, **characterised in that** the metal foam is of aluminium and/or an aluminium alloy and/or contains the metal foam iron and/or copper.

3. Ironing board panel (2) according to one of the claims 1 or 2, **characterised in that** the ironing board panel (2) has at least one component solidly cast on to it and/or into it.

4. Ironing board panel (2) according to claim 3, **characterised in that** the at least one component solidly cast on to it and/or into it is formed as a fastening means for the attachment of accessories, such as an iron rest, or to attach a support stand (4) and/or that the at least one component solidly cast on to it and/or into it is a part of a support stand (4) and/or a part of an accessory.

5. Ironing board panel (2) according to one of the claims 1 to 4, **characterised in that** the ironing board panel (2) has recesses on its underside into which parts of a support stand (4) are inserted.

6. Ironing board panel (2) according to one of the claims 1 to 5, **characterised in that** the ironing board panel (2) is made in one piece and/or the ironing board panel (2) is made as a one-piece formed body.

7. Ironing board panel (2) according to one of the claims 1 to 6, **characterised in that** steam can pass through the ironing board panel (2).

8. Ironing board panel (2) according to one of the claims 1 to 6, **characterised in that** the ironing board panel (2) is impervious to steam.

9. Ironing board panel (2) according to one of the claims 1 to 8, **characterised in that** the ironing board panel (2) is designed such that steam used during ironing condenses in the ironing board panel (2).

10. Ironing board panel (2) according to claim 9, **characterised in that** a collecting device is provided to catch the steam which has condensed into water wherein said device can be formed in particular as a pan (5) and/or a sheet arranged under the metal foam.

11. Ironing board (1), **characterised in that** it has an ironing board panel (2) according to one of the claims 1 to 10.

## Revendications

1. Planche de table à repasser (2), **caractérisée en ce que** la planche de table à repasser (2) est constituée d'une mousse métallique.

2. Planche de table à repasser (2) selon la revendication 1, **caractérisée en ce que** la mousse métallique comporte de l'aluminium et/ou un alliage d'aluminium et/ou **en ce que** la mousse métallique contient du fer et/ou du cuivre.

3. Planche de table à repasser (2) selon l'une quelconque des revendications 1 ou 2, **caractérisée en ce que** la planche de table à repasser (2) comporte au moins un composant moulé et/ou coulé de manière inamovible.

4. Planche de table à repasser (2) selon la revendication 3, **caractérisée en ce qu'**au moins un composant moulé et/ou coulé est conçu en tant que moyen de fixation (3) pour monter des accessoires, tels que par exemple des repose-fers ou pour monter un châssis de support (4) et/ou **en ce qu'**au moins un composant moulé et/ou coulé fait partie d'un châssis de support (4) et/ d'un accessoire.

5. Planche de table à repasser (2) selon l'une quelconque des revendications 1 à 4, **caractérisée en ce que** la planche de table à repasser (2) comporte sur la face inférieure des évidements dans lesquels peuvent être insérées des parties d'un châssis de support (4).

6. Planche de table à repasser (2) selon l'une quelconque des revendications 1 à 5, **caractérisée en ce que** la planche de table à repasser (2) est fabriquée d'un seul tenant et/ou **en ce que** la planche de table à repasser (2) est fabriquée en tant que corps moulé d'un seul tenant.

7. Planche de table à repasser (2) selon l'une quelconque des revendications 1 à 6, **caractérisée en ce que** la planche de table à repasser (2) est perméable à la vapeur.

8. Planche de table à repasser (2) selon l'une quelconque des revendications 1 à 6, **caractérisée en ce que** la planche de table à repasser (2) est imperméable à la vapeur.

9. Planche de table à repasser (2) selon l'une quelconque des revendications 1 à 8, **caractérisée en ce que** la planche de table à repasser (2) est conçue de telle manière que la vapeur utilisée condense, lors du repassage, dans la planche de table à repasser (2).

10. Planche de table à repasser (2) selon la revendication 9, **caractérisée en ce qu'**un dispositif collecteur est prévu pour recueillir la vapeur condensée transformée en eau, qui peut être conçu notamment comme une cuve (5) et/ou un film agencé sous la mousse métallique.

11. Table à repasser (1), **caractérisée en ce qu'**elle comporte une planche de table à repasser (2), selon l'une quelconque des revendications 1 à 10.
